# EUROPÄISCHE PATENTSCHRIFT

(11) **EP 0 461 409 B1**
(45) Veröffentlichungstag und Bekanntmachung des Hinweises auf die Patenterteilung: **09.08.1995**
(21) Anmeldenummer: 91107803.8
(22) Anmeldetag: 14.05.1991
(51) Int. Cl.: B02C 4/30

(54) **Walzenmühle**
Roll crusher
Broyeur à cylindres

(30) Priorität: 12.06.1990 DE 4018785
(43) Veröffentlichungstag der Anmeldung: 18.12.1991
(73) Patentinhaber: KRUPP POLYSIUS AG, 59269 Beckum (DE)
(72) Erfinder: Peterwerth, Bernhard, Dipl.-Ing., W-4518 Bad Laer (DE); Kästingschäfer, Gerhard, Dipl.-Ing., W-4724 Wadersloh (DE)
(74) Vertreter: Tetzner, Volkmar, Dr.-Ing. Dr. jur.

(56) Entgegenhaltungen:
- EP-A- 0 271 336
- DE-C- 610 723
- US-A- 3 199 798

## Beschreibung

Die Erfindung betrifft ein Verfahren zur Zerkleinerung von sprödem Mahlgut in einer Walzenmühle, wobei zwei Walzen, der Oberfläche Vertiefungen aufweist, gegensinnig angetrieben und mit hohem Druck gegeneinander gepreßt werden. Die Erfindung betrifft ferner eine Walzenmühle zur Durchführung dieses Verfahrens.

Ein Verfahren entsprechend dem Oberbegriff des Anspruches 1 ist beispielsweise durch die EP-A-0 271 336 bekannt. Die hierbei verwendeten Walzen besitzen an ihrer Oberfläche benachbart zueinander angeordnete Blöcke von unterschiedlichem Verschleißwiderstand. Im Bereich der Blöcke von geringerem Verschleißwiderstand bilden sich zu Beginn der Benutzung Vertiefungen, in die Mahlgut gelangt, wodurch das Einziehen des Mahlgutes in den Walzenspalt verbessert wird.

Da bei einem Zerkleinerungsverfahren der vorstehend genannten Gattung die Walzen mit sehr hohem Druck gegeneinander gepreßt werden und das Mahlgut häufig eine große Härte aufweist, tritt im Betrieb der Walzenmühle vielfach ein beträchtlicher Verschleiß an der Walzenoberfläche auf.

Aus der Praxis bekannt sind weiterhin Zerkleinerungsverfahren, die Walzen in Ring- oder Segmentkonstruktion mit glatter oder profilierter Umfangsfläche verwenden. Als Profilierung wurden bereits in Achsrichtung verlaufende Stege vorgesehen, die eine verhältnismäßig geringe Höhe aufweisen und in einem Umfangsabstand voneinander angeordnet sind, der ein Mehrfaches der Steghöhe beträgt. Bekannt sind weiterhin Zerkleinerungsverfahren, die Walzen benutzen, deren Oberflächen flache Vertiefungen aufweisen, die etwa die Form von Eierbriketts besitzen.

Durch die DE-C-610 723 ist weiterhin ein Walzenbrecher bekannt, bei dem die Nuten und die zwischen ihnen stehenden Stege rechteckig ausgebildet sind, wobei die Breite der Stege größer ist als die Breite der Nuten. Dabei soll eine Ansammlung von Brechgut in den Nuten und damit ihr Verstopfen dadurch verhindert werden, daß in die Nuten Werkstoff eingebracht, z. B. eingegossen wird, der weicher ist als der der Walzen.

Durch die US-A-3 199 798 ist ferner eine Walzenmühle bekannt, bei der zwischen benachbarten Stegen Nuten vorgesehen sind, die als Auslaßkanäle zum Abführen des auf Fertiggröße gemahlenen Feingutes dienen. Der Abstand der Stege und damit die Nutbreite ist demgemäß etwa gleich der gewünschten Fertiggröße des Feingutes gewählt.

Der Erfindung liegt die Aufgabe zugrunde, ein Verfahren der eingangs genannten Gattung dahin weiterzuentwickeln, daß bei verhältnismäßig einfacher Bauweise der Walzenmühle ein besonders gutes Einzugsverhalten des zu zerkleinernden Mahlgutes erreicht wird.

Diese Aufgabe wird erfindungsgemäß durch die Verwendung von Walzen gelöst, bei denen die Abmessungen und die Form der Vertiefungen - hinsichtlich der Form der Vertiefungen insbesondere der Winkel zwischen einander gegenüberliegenden Seitenflächen der Vertiefungen sowie das Verhältnis von Tiefe zu Breite der Vertiefungen - derart gewählt sind, daß zu Beginn des Mahlbetriebes in die Vertiefungen einfließendes Mahlgut sich unter Druck verfestigt, in den Vertiefungen verbleibt und diese im wesentlichen ausfüllt.

Zweckmäßige Ausgestaltungen der Erfindung sind Gegenstand der Unteransprüche.

Bei den der Erfindung zugrundeliegenden Versuchen stellte sich heraus, daß bei geeigneter Wahl von Abmessungen und Form der Vertiefungen zu Beginn des Mahlbetriebes Mahlgut in die Vertiefungen einfließt und sich in diesen Vertiefungen unter hohem Mahldruck verfestigt. Durch die Gestaltung der Vertiefungen, d.h. insbesondere durch eine geeignete Lage der einander gegenüberliegenden Seitenflächen der Vertiefungen zueinander und ein zweckmäßiges Verhältnis von Tiefe zu Breite, haftet das Mahlgut in den Vertiefungen und füllt die Vertiefungen im wesentlichen aus, so daß das in den Vertiefungen eingelagerte Mahlgut mit der Hartwerkstoffschicht der Walze eine gemeinsame Oberfläche bildet.

Die Oberfläche des in die Vertiefungen eingelagerten, verfestigten Mahlgutes besitzt dabei eine wesentlich höhere Rauhigkeit als die Oberfläche der Hartwerkstoffschicht der Walze. Dadurch erhöht sich beim Einzug des Mahlgutes in den Walzenspalt die Reibung zwischen Walze und Mahlgut. In der Kontaktzone zwischen Mahlgut und Mahlwalze kommt es zu einer größeren Verdichtung des aufgegebenen Mahlgutes, was eine Erhöhung des Einzugswinkels und damit des Durchsatzes mit sich bringt.

Zweckmäßig entspricht die mittlere Breite der Vertiefungen dem 0,5- bis 1,5-fachen, vorzugsweise dem 0,8- bis 1,2-fachen, der mittleren Aufgabekorngröße des Mahlgutes. Die mittlere Vertiefungsbreite kann also vorteilhaft etwa gleich der mittleren Aufgabekorngröße gewählt werden.

Das Einzugsverhalten hängt wesentlich von der Anzahl der in der Kontaktzone vorhandenen Vertiefungen ab. Je mehr Vertiefungen sich in der Kontaktzone befinden, umso besser ist im allgemeinen der Materialeinzug. Um einen gleichmäßigen Einzug und eine hohe Laufruhe der Walzenmühle zu gewährleisten, ist es günstig, wenn der Flächenanteil der Vertiefungen an der gesamten Oberfläche der Walze - gemessen in einer in Walzenlängsrichtung verlaufenden, der Kontaktzone entsprechenden schmalen Zone - über den gesamten Walzenumfang zumindest annähernd konstant ist. Damit ist die Oberfläche der mit Mahlgut gefüllten Vertiefungen im Kontaktbereich während des Betriebes annähernd konstant.

Durch die erfindungsgemäße Gestaltung der Walzenoberfläche wird die Relativbewegung, der Schlupf, das Gleiten und Fließen zwischen Mahlgut und Walze reduziert; zugleich sinkt der Gleitverschleiß. Das in den Vertiefungen eingelagerte Material bildet einen autogenen Verschleißschutz. Die metallische Verschleißmenge an der Walzenoberfläche ist entsprechend den Flächenverhältnissen geringer. Die höhere Reibung verringert ferner die Gefahr einer Mahlgutextrusion im Mahlspalt; damit ist ein höherer maximaler Mahldruck zulässig.

Um die in den Vertiefungen auftretenden Erhöhungen der Beanspruchung zu minimieren, ist es günstig, wenn die einander gegenüberliegenden Seitenflachen der Vertiefungen über eine konkav gewölbte Bodenfläche miteinander verbunden sind. Hierdurch wird eine nur geringe Zunahme der Beanspruchungsintensität gewährleistet.

Einige Ausführungsbeispiele der Erfindung sind in der Zeichnung veranschaulicht. Es zeigen
- Fig.1: eine Aufsicht auf ein Teilstück eines ersten Ausführungsbeispieles der Erfindung (mit runden Vertiefungen),
- Fig.2: eine Aufsicht auf ein zweites Ausführungsbeispiel (mit ovalen Vertiefungen),
- Fig.3: eine Aufsicht auf ein Ausführungsbeispiel mit in Umfangsrichtung umlaufenden rillenförmigen Vertiefungen,
- Fig.4: eine Aufsicht auf ein Ausführungsbeispiel mit schraubenlinienförmig umlaufenden Vertiefungen,
- Fig.5: einen Schnitt längs der Linien V-V der Fig.1 bis 4,
- Fig.6: einen Schnitt (entsprechend Fig.5) durch eine etwas anders geformte Vertiefung.

Fig.1 zeigt ein Teilstück der Oberfläche einer Walze 1 mit einer Anzahl von runden Vertiefungen 2. Diese Vertiefungen 2 sind zweckmäßig in gleichmäßiger Abstandsteilung über die Walzenoberfläche verteilt.

Fig.5 veranschaulicht (in vergrößertem Maßstab) einen Schnitt (längs der Linie V-V der Fig.1) durch die Walze 1 im Bereich einer Vertiefung 2.

Die Vertiefung 2 wird von einer Seitenwand mit einander gegenüberliegenden Seitenflächen (z.B. 3, 4 gemäß Fig.5) begrenzt, wobei die mittleren Tangenten 5, 6 an diesen Seitenflächen 3, 4 miteinander einen Winkel α bilden, der größer ist als die Differenz zwischen 360° und dem 2-fachen Wandreibungswinkel des Mahlgutes. Beträgt der Wandreibungswinkel beispielsweise 15°, so ist der Winkel α größer als 330°. Der Wandreibungswinkel ist dabei der arc tan des in DIN 1055 Teil 6 Ziff. 3.1.3 definierten Wandreibungswertes.

Die einander gegenüberliegenden Seitenflächen 3, 4 der Vertiefungen 2, die über Rundungen 3a, 4a in die Walzenoberfläche 1a übergehen, sind über eine konkav gewölbte Bodenfläche 7 miteinander verbunden.

Die Tiefe T der Vertiefungen 2 ist größer als die halbe mittlere Breite B der Vertiefungen. Die mittlere Breite B der Vertiefungen wird dabei vorzugsweise gleich der mittleren Aufgabekorngröße gewählt.

Zu Beginn des Mahlbetriebes fließt Mahlgut 8 in die Vertiefungen 2 und verfestigt sich darin unter der Wirkung des hohen Mahldruckes. Durch die Gestaltung der Vertiefungen 2, insbesondere durch den Winkel Zwischen der Seitenflächen 3, 4 und das Verhältnis von T/B, haftet und verbleibt das Mahlgut 8 in den Vertiefungen 2. Seine Oberfläche 8a liegt dabei etwa in Höhe der Walzenoberfläche 1a und verbessert durch ihre wesentlich höhere Rauhigkeit den Einzug des Mahlgutes in den Walzenspalt.

Fig.2 zeigt ein Ausführungsbeispiel einer Walze 1 mit ovalen Vertiefungen 2'. Ein Schnitt (längs der Linie V-V der Fig.2) entspricht dabei der Darstellung in Fig.5.

Während bei den in den Fig.1 und 2 dargestellten Ausführungsbeispielen die Vertiefungen als einzelne, mit Abstand voneinander angeordnete Ausnehmungen in der Walzenoberfläche ausgebildet sind, zeigt Fig.3 eine Variante, bei der die Vertiefungen 12 als Rillen ausgebildet sind, die parallel zueinander und in Umfangsrichtung der Walze 1 verlaufen. Auch hier entspricht ein Schnitt längs der Linie V-V der Fig.3 der Darstellung in Fig.5.

Fig.4 zeigt eine Variante, bei der die Vertiefungen 12' der Walze 1 als Rillen ausgebildet sind, die in Form von ein- oder mehrgängigen Schraubenlinien verlaufen.

Bei den bisher erläuterten Ausführungsbeispielen besitzt der Winkel α (den einander gegenüberliegende Seitenflächen 3, 4 der Vertiefungen miteinander bilden) einen Wert, der etwas kleiner als 360° ist. Im Rahmen der Erfindung ist es besonders vorteilhaft, wenn die einander gegenüberliegenden Seitenflächen 3, 4 der Vertiefungen 2 (bzw. 2', 12, 12') annähernd parallel zueinander verlaufen.

Fig.6 zeigt schließlich ein Beispiel, bei dem der Winkel α zwischen den Seitenflächen 3'', 4'' der Vertiefungen 2'' etwas großer als 360° gewählt ist, so daß sich die Vertiefungen 2'' nach innen schwalbenschwanzförmig leicht erweitern. Das Mahlgut 8 haftet hierbei besonders gut in den Vertiefungen 2''.

Werden die Walzen an ihrem Umfang mit einer Verschleißschicht versehen, so können die erfindungsgemäßen Vertiefungen in dieser Verschleißschicht angebracht werden.

Sind die Walzen dagegen als Vollwalzen ausgebildet, so werden die Vertiefungen durch Ausnehmungen gebildet, die im Walzenmaterial vorgesehen sind.

Die Herstellung des erfindungsgemäßen Walzenprofiles kann schließlich auch durch Auftragschweißung erfolgen.

## Patentansprüche

1. Verfahren zur Zerkleinerung von sprödem Mahlgut in einer Walzenmühle, wobei zwei Walzen, deren Oberfläche Vertiefungen (2, 2', 2'', 12, 12') aufweist, gegensinnig angetrieben und mit hohem Druck gegeneinandergepreßt werden, gekennzeichnet durch die Verwendung von Walzen, bei denen die Abmessungen und die Form der Vertiefungen - hinsichtlich der Form der Vertiefungen insbesondere der Winkel zwischen einander gegenüberliegenden Seitenflächen (3, 4 bzw. 3'', 4'') der Vertiefungen sowie das Verhältnis von Tiefe (T) zu Breite (B) der Vertiefungen - derart gewählt sind, daß zu Beginn des Mahlbetriebes in die Vertiefungen einfließendes Mahlgut sich unter Druck verfestigt, in den Vertiefungen verbleibt und diese im wesentlichen ausfüllt.

2. Verfahren nach Anspruch 1, gekennzeichnet durch die Verwendung von Walzen, bei denen die Abmessungen und die Form der Vertiefungen (2, 2', 2'', 12, 12') wie folgt gewählt sind:
- einander gegenüberliegende Seitenflächen (3, 4 bzw. 3'', 4'') der Vertiefungen bilden miteinander einen Winkel (α), der größer ist als die Differenz zwischen 360° und dem 2fachen Wandreibungswinkel des Mahlgutes;
- die Tiefe (T) ist größer als die halbe mittlere Breite (B) der Vertiefungen.

3. Verfahren nach Anspruch 2, gekennzeichnet durch die Verwendung von Walzen, bei denen die mittlere Breite (B) der Vertiefungen dem 0,5- bis 1,5fachen, vorzugsweise dem 0,8- bis 1,2fachen, der mittleren Aufgabekorngröße des Mahlgutes entspricht.

4. Verfahren nach Anspruch 1 und 2, gekennzeichnet durch die Verwendung von Walzen, bei denen die einander gegenüberliegenden Seitenflächen der Vertiefungen annähernd parallel zueinander verlaufen.

5. Verfahren nach Anspruch 1, gekennzeichnet durch die Verwendung von Walzen, bei denen der Flächenanteil der Vertiefungen (12, 12') an der gesamten Oberfläche der Walze (1), gemessen in einer in Walzenlängsrichtung verlaufenden, der Kontaktzone entsprechenden schmalen Zone, über den gesamten Walzenumfang zumindest annähernd konstant ist.

6. Verfahren nach Anspruch 1, gekennzeichnet durch die Verwendung von Walzen, bei denen die Vertiefungen (12) als parallel zueinander in Umfangsrichtung verlaufende Rillen ausgebildet sind.

7. Verfahren nach Anspruch 1, gekennzeichnet durch die Verwendung von Walzen, bei denen die Vertiefungen (12') als in Form von ein- oder mehrgängigen Schraubenlinien verlaufenden Rillen ausgebildet sind.

8. Verfahren nach Anspruch 1 und 2, gekennzeichnet durch die Verwendung von Walzen, bei denen die einander gegenüberliegenden Seitenflächen (3, 4) der Vertiefungen (2) über eine konkav gewölbte Bodenfläche (7) miteinander verbunden sind.

9. Verfahren nach Anspruch 1, gekennzeichnet durch die Verwendung von Walzen, bei denen die Vertiefungen (2, 2') als einzelne, mit Abstand voneinander angeordnete Ausnehmungen von vorzugsweise runder oder ovaler Form ausgebildet sind.

10. Verfahren nach Anspruch 1, gekennzeichnet durch die Verwendung von Walzen, bei denen die Vertiefungen in einer den Walzenumfang bildenden Verschleißschicht vorgesehen sind.

11. Verfahren nach Anspruch 1, gekennzeichnet durch die Verwendung von Walzen, die als Vollwalzen ausgebildet sind und bei denen die Vertiefungen durch im Walzenmaterial vorgesehene Ausnehmungen gebildet werden.

## Claims

1. Method of crushing brittle material for grinding in a roller mill, in which two rollers which have recesses (2, 2', 2'', 12, 12') on their surfaces are driven in opposite directions and are pressed against one another with a high pressure, characterised by the the use of rollers in which the dimensions and the shape of the recesses - as regards the shape of the recesses, in particular the angle between opposing side surfaces (3, 4 or 3'', 4'') of the recesses as well as the ratio of depth (T) to width (B) of the recesses - are chosen in such a way that material for grinding flowing into the recesses at the beginning of the grinding operation solidifies under pressure, remains in the recesses and substantially fills them.

2. Method as claimed in claim 1, characterised by the use of rollers in which the dimensions and the shape of the recesses (2, 2', 2'', 12, 12') are chosen as follows:
- opposing side surfaces (3, 4 or 3'', 4'') of the recesses form with one another an angle (α) which is greater than the difference between 360° and 2 times the wall friction angle of the feed material;
- the depth (T) is greater than half the average width (B) of the recesses.

3. Method as claimed in claim 2, characterised by the use of rollers in which the average width (B) of the recesses corresponds to 0.5 to 1.5 times, preferably 0.8 to 1.2 times, the average feed grain size of the material for grinding.

4. Method as claimed in Claim 1 and 2, characterised by the use of rollers in which the opposing side surfaces of the recesses run approximately parallel to one another.

5. Method as claimed in claim 1, characterised by the use of rollers in which the proportion of the surface area of the recesses (12, 12') relative to the entire surface area of the roller (1), measured in a narrow zone running in the longitudinal direction of the roller and corresponding to the contact zone, is at least approximately constant over the entire periphery of the roller.

6. Method as claimed in claim 1, characterised by the use of rollers in which the recesses (12) are constructed as grooves running parallel to one another in the peripheral direction.

7. Method as claimed in claim 1, characterised by the use of rollers in which the recesses (12') are constructed as grooves running in the form of single or multiple helical lines.

8. Method as claimed in claim 1 and 2, characterised by the use of rollers in which the opposing side surfaces (3, 4) of the recesses (2) are connected to one another by a concave curved base surface (7).

9. Method as claimed in claim 1, characterised by the use of rollers in which the recesses (2, 2') are constructed as individual cut-outs arranged spaced from one another and preferably of round or oval shape.

10. Method as claimed in claim 1, characterised by the use of rollers in which the recesses are provided in a wear layer which forms the periphery of the roller.

11. Method as claimed in claim 1, characterised by the use of rollers which are constructed as solid rollers and in which the recesses are formed by cut-outs provided in the roller material.

## Revendications

1. Procédé de fragmentation de matière friable dans un broyeur à cylindres, deux cylindres, dont la surface comporte des cavités (2, 2', 2'', 12, 12') étant entraînés en sens inverses et étant serrés l'un contre l'autre sous forte pression, caractérisé par l'utilisation de cylindres dont les cotes et la forme des cavités - en ce qui concerne la forme des cavités, en particulier l'angle inscrit entre les surfaces latérales opposées (3, 4 ainsi que 3'', 4'') des cavités ainsi que le rapport de la profondeur (T) à la largeur (B) des cavités - sont adoptés de manière qu'au début du service de broyage, la matière qui s'infiltre dans les cavités s'y solidifie sous la pression, demeure dans les cavités et remplisse sensiblement ces dernières.

2. Procédé selon la revendication 1, caractérisé par l'utilisation de cylindres dont les cotes et la forme des cavités (2, 2', 2'', 12, 12') sont adoptées comme suit :
- les surfaces latérales opposées (3, 4 ou 3'', 4'') des cavités inscrivent un angle (α) qui est supérieur à la différence entre 360° et le double de l'angle de frottement de la matière contre les parois ;
- la profondeur (T) est supérieure à la moitié de la largeur moyenne (B) des cavités.

3. Procédé selon la revendication 2, caractérisé par l'utilisation de cylindres dont la largeur moyenne (B) des cavités correspond à 0,5 à 1,5 fois, de préférence à 0,8 jusqu'à 1,2 fois la granulométrie moyenne de la matière déversée.

4. Procédé selon les revendications 1 et 2, caractérisé par l'utilisation de cylindres dont les surfaces latérales opposées des cavités sont à peu près parallèles.

5. Procédé selon la revendication 1, caractérisé par l'utilisation de cylindres dont la proportion de la surface des cavités (12, 12') par rapport à la surface totale du cylindre (1), mesurée dans une zone étroite orientée dans la direction de la longueur des cylindres et correspondant à la zone de contact, est au moins approximativement constante sur la totalité de la circonférence des cylindres.

6. Procédé selon la revendication 1, caractérisé par l'utilisation de cylindres dont les cavités (12) sont conformées en rainures parallèles orientées dans la direction de la circonférence.

7. Procédé selon la revendication 1, caractérisé par l'utilisation des cylindres dont les cavités (12') sont réalisées sous forme de rainures en hélices à un ou plusieurs pas.

8. Procédé selon les revendications 1 et 2, caractérisé par l'utilisation de cylindres dont les surfaces latérales opposées (3, 4) des cavités (2) sont reliées par une surface de fond incurvée concave (7).

9. Procédé selon la revendication 1, caractérisé par l'utilisation de cylindres dont les cavités (2, 2') sont conformées en évidements individuels distants les uns des autres et ayant de préférence une forme ronde ou ovale.

10. Procédé selon la revendication 1, caractérisé par l'utilisation de cylindres dont les cavités sont prévues dans une couche d'usure formant la circonférence des cylindres.

11. Procédé selon la revendication 1, caractérisé par l'utilisation de cylindres qui sont conformés en cylindres pleins et dont les cavités sont formées d'évidements prévus dans le matériau des cylindres.
